# EUROPÄISCHE PATENTSCHRIFT

(11) **EP 2 093 176 B1**
(45) Veröffentlichungstag und Bekanntmachung des Hinweises auf die Patenterteilung: **10.04.2013**
(21) Anmeldenummer: 09100101.6
(22) Anmeldetag: 06.02.2009
(51) Int. Cl.: B65H 29/02, B65H 29/68

(54) **Bogenbremseinrichtung**
Sheet braking device
Dispositif de freinage de feuilles

(30) Priorität: 25.02.2008 DE 102008010985
(43) Veröffentlichungstag der Anmeldung: 26.08.2009
(73) Patentinhaber: Heidelberger Druckmaschinen Aktiengesellschaft, 69115 Heidelberg (DE)
(72) Erfinder: Holzschneider, Sascha, 41065, Mönchengladbach (DE); Dr. Palmen, Peter, 41189, Mönchengladbach (DE); Wysgol, Anna, 58453, Witten (DE)

(56) Entgegenhaltungen:
- DE-T2- 69 500 514
- DE-U1-202007 012 356
- US-A- 5 992 844

## Beschreibung

Die Erfindung betrifft eine Bogenbremseinrichtung für eine Bogenstanz- und
- prägemaschine gemäß dem Oberbegriff von Anspruch 1, eine solche Bogenstanz- und
- prägemaschine gemäß Anspruch 7 und ein Verfahren zur Positionierung der Bogenbremseinrichtung gemäß Anspruch 9.

Bogenbearbeitende Maschinen, wie beispielsweise Bogenstanzmaschinen, besitzen gewöhnlich einen Anleger, Bearbeitungsstationen und einen Ausleger. Von einem im Anleger befindlichen Bogenstapel wird ein zuoberst liegender Bogen vereinzelt und an ein Transportsystem übergeben. Das Transportsystem transportiert den Bogen durch die Bearbeitungsstation bis zur Auslage. Ein bekanntes Transportsystem sind umlaufende Greiferwagen. Diese bestehen jeweils aus einer Querstange, an der Greifer angebracht sind, mit welchen der Bogen an seinem Vorderrand ergriffen wird und deren Enden an einem seitlichen Kettenzug befestigt sind, der die Greiferwagen durch die Maschine führt. Zur Bearbeitung und zur Auslage muss der Bogen bis zum Stillstand abgebremst werden. Dies geschieht zum einen durch Abbremsen der Greiferwagen als auch zusätzlich durch weitere Bogenbremsen. Bei der Bogenbearbeitenden Maschine kann es sich beispielsweise um Bogendruckmaschinen oder insbesondere Bogenstanz- und -prägemaschinen handeln.

Als Stanzen wird das Schneiden mit in sich geschlossenen geometrischen Zuschnittsformen bezeichnet, die kreisförmig, oval oder mehreckig sowie Phantasieformen aller Art sein können. Auch die in der Druckweiterverarbeitung geübten Praktiken, wie Stanzen mit Locheisen, Eckenabstoßen und Registerstanzen werden zu diesem Bereich gezählt. Die Stanzung erfolgt gegen eine Stanzunterlage oder gegen Stempel, teilweise sind es auch Schervorgänge. Verpackungsmaterialien aus Papier, Karton, Pappe oder Wellpappe werden hauptsächlich im Bogenformat gestanzt. Beim Stanzvorgang können zusätzlich aber auch Rillinien oder Blindprägungen in den Nutzen eingebracht werden. Dieser komplexe Prozess macht es unabdingbar, die Bogen einzeln zu stanzen. Da es sich bei den Endprodukten um anspruchsvolle Verpackungen hinsichtlich technischer und graphischer Ausführung handelt (etwa Verpackungen für Kosmetik, Zigaretten, Pharmazie, Lebensmittel, etc.), werden besondere Anforderungen nicht nur an die Verpackungsmaterialien selbst gestellt, sondern es sind für optimale Resultate auch

Stanzwerkzeuge mit geringsten Toleranzen und äußerst präzise und zuverlässig arbeitende Stanzmaschinen erforderlich. Diesen Ansprüchen wird das Flachbettstanzen am besten gerecht. Dabei werden die gedruckten und auf einer Palette gestapelten Bogen der Stanzmaschine zugeführt. In der Maschine werden in einer Ausrichteinrichtung die zu stanzenden Bogen passgenau ausgerichtet, von einem Greiferwagen übernommen und exakt in der Stanzeinrichtung zwischen einem fest gelagerten Untertisch und einem vertikal bewegbaren Obertisch positioniert.

In bekannten Bogenstanz- und Prägemaschinen, die zum Stanzen, Ausbrechen, Prägen und Ablegen von Bögen aus Papier, Pappe und der gleichen eingesetzt werden, ist es bekannt die Bögen mittels Greiferwagen durch die einzelnen Stationen der Maschine zu bewegen. Ein jeweiliger Greiferwagen besitzt eine Greiferbrücke, an der Greifer befestigt sind, die die Bögen an einem vorderen Ende ergreifen. Ein Greiferwagen besitzt weiterhin seitliche Fahrwagen, welche mit endlosen Ketten des Transportsystems verbunden sind und wodurch die Greiferwagen durch die Maschine bewegt werden. Durch diese Art der Bewegung der Bögen durch die Maschine wird ein kontinuierliches Arbeiten in den einzelnen hintereinander angeordneten Stationen der Maschine, insbesondere Stanz-, Ausbrech- und Nutzentrennstation, ermöglicht.

Eine derartige Flachbettstanze ist beispielsweise aus der DE 30 44 083 A1 bekannt. Die beiden Tische sind mit Schneid- und Rillwerkzeugen bzw. entsprechenden Gegenwerkzeugen bestückt, mit denen aus dem taktweise zwischen die Tischfläche geführten Bögen die Nutzen ausgestanzt und gleichzeitig die zum sauberen Falten notwendigen Rillen eingedrückt werden. In der nachfolgenden Ausbrecheinrichtung wird der Abfall über Ausbrechwerkzeuge maschinell entfernt. Je nach Ausstattung der Maschine können schließlich die gestanzten Nutzen in einer hierfür vorgesehenen Nutzentrenneinrichtung separiert werden.

Sowohl in der Stanz-, der Ausbrech- als auch in der Nutzentrennstation mit Bogenauslage muss der Bogen von der Transportgeschwindigkeit bis zum Stillstand abgebremst werden. Da der vom vorhergehenden Zuschnitt geschwächte Bogen mit hoher Geschwindigkeit in den Stationen eintrifft, kann die alleinige Verlangsamung der vorderen Greiferstange ein Aufschieben seines hinteren Teils hervorrufen. Dies soll durch zusätzliche Bremsvorrichtungen, welche auf die Fläche des Bogens wirken, verhindert werden. Der gestraffte Bogen kann mit höherer Genauigkeit bearbeitet und besser abgelegt werden.

Aus dem Stand der Technik sind zwei verschiedene Bogenbremsvorrichtungstypen bekannt. Die DE 695 00 514 T2 zeigt beispielsweise eine Bogenbremsvorrichtung mit Bürsten. Die Bremsbürsten sind schräg zur Bogentransportrichtung ausgerichtet und üben durch leichten Druck eine Bremskraft auf den Bogen aus.

In einer alternativen Lösung zu dieser mechanischen Bogenbremse kommen pneumatische Bogenbremsen zum Einsatz, wie z.B. aus der EP 1431011 B1 bekannt. Diese befinden sich ebenfalls in direkter Nähe des Bogens und stellen einen Unterdruck bereit, welcher als Bremskraft auf die sich an der pneumatischen Bogenbremse vorbei bewegenden Bogen wirkt. Pneumatische Bogenbremsen haben gegenüber mechanischen Bogenbremsen den Vorteil, dass die Bogenoberfläche nicht beeinträchtigt wird, und Markierungen so vermieden werden können. Eine weitere pneumatische Bogenbremse geht aus der DE 10 2005 016 783 A1 und der DE 20 2007 012 356 U1 hervor.

Die US 5,992,844 offenbart eine Bogenbremse, welche eine oberhalb der Bogentransportebene liegende Bremsbürste und ein unterhalb der Bogentransportebene angeordnetes Saugband besitzt, wobei Bremsbürste und Saugband auf einen jeweiligen Bogen einwirken, um diesen abzubremsen.

Die DE OS 27 20 674 zeigt den Ausleger einer Rotationsdruckmaschine mit einer Blasvorrichtung. Die Blasvorrichtung wirkt als Bogenbremse und besitzt eine Blasdüsenleiste, welche in oder entgegen der Bogenlaufrichtung verschiebbar ist. Die Verschiebung dient der Anpassung der Bogenbremse an die jeweilige Bogenfördergeschwindigkeit. Die Düsen der Blasdüsenleiste werden mit Druckluft beaufschlagt und bewirken an der Unterseite des Bogens aufgrund des aerodynamischen Paradoxons einen Unterdruck, welcher ein Abbremsen des Bogens bewirkt.

Die DE 199 26 401 C1 beschreibt ein Verfahren zur Steuerung einer axial einstellbaren Bogenbremseinrichtung. Die Bogenbremsen sind dabei in oder entgegen der

Förderrichtung des Bogens in Abhängigkeit vom Längsformat des Bogens mittels Führungsschlitten und Längsantrieb, beispielsweise einer Gewindespindel, verschiebbar.

Die DE 198 35 529 A1 beschreibt eine Bogenbremsvorrichtung für Wellpappemaschinen. Die Vorrichtung umfasst Saugleisten, welche auf einer kreisförmigen Bahn rotieren, und eine den Saugleisten gegenüber angeordnete Führungswalze. Die Saugleisten sind unterhalb der Bogentransportebene angeordnet und wirken von unten auf den Bogen, die Führungswalze hingegen ist oberhalb der Bogentransportebene angeordnet und wirkt von oben auf den Bogen. Die Walze dient dabei dem Führen der Bogen.

Nachteilig an den aus dem Stand der Technik bekannten Bogenbremseinrichtungen ist deren begrenztes Bremsvermögen und die komplizierte Positionierung der Bremselemente nach einem Werkzeugwechsel und deren Einstellung zur Anpassung an das Bogenformat. Weiter nachteilig ist, dass bei einem Auftrags- und Werkzeugwechsel die Gefahr der Kollision der Bogenbremseinrichtungen mit den Werkzeugen besteht.

Aufgabe der vorliegenden Erfindung ist es deshalb, eine Bogenbremseinrichtung zu schaffen, welche diese Probleme löst und eine einfache und sichere Einstellbarkeit der Bogenbremseinrichtung erlaubt.

Gelöst wird diese Aufgabe durch eine erfindungsgemäße Bogenbremseinrichtung mit den kennzeichnenden Merkmalen von Anspruch 1.

Die erfindungsgemäße Bogenbremseinrichtung für eine Bogenstanz- und / oder -prägemaschine zum Abbremsen von Bogen aus Papier, Pappe und dergleichen in einer Bearbeitungsstation, wie der Stanzstation, der Ausbrechstation oder dem Ausleger, besitzt eine verschiebliche pneumatische Bogenbremse und einen verschieblichen Träger, an welchem mindestens eine Bremsbürste angebracht ist. Die pneumatische Bogenbremse und der verschiebliche Träger erstrecken sich quer zur Bogentransportrichtung über die Breite der Bogenstanz- und / oder -prägemaschine. Die pneumatische Bogenbremse und der Träger sind vorteilhafterweise mechanisch gekoppelt, beispielsweise durch ein Mitnehmerelement, so dass eine Verschiebung der pneumatischen Bogenbremse eine Verschiebung des Trägers bewirkt. Dies hat unter anderem die Vorteile, dass bei einem Jobwechsel pneumatische Bogenbremse und Bremsbürsten automatisch aus dem Kollisionsbereich herausgefahren werden können und damit die Kollisionsgefahr von Bremsbürsten und Oberwerkzeug deutlich verringert wird und dass gleichzeitig eine einfache Verstellung der Bremsbürsten ermöglicht wird. Die pneumatische Bogenbremse und der Träger mit den Bremsbürsten sind erfindungsgemäß in und entgegen der Bogentransportrichtung verschieblich.

Erfindungsgemäß ist der Träger relativ zur pneumatischen Bogenbremse in und / oder entgegen der Bogentransportrichtung verschieblich. Diese Verschiebung geschieht bevorzugterweise manuell und ermöglicht es, den Bogenbremsenträger so einzustellen, dass Kollisionen von Bogenbremsenträger und Oberwerkzeug in jedem Fall vermieden werden.

In einer besonders vorteilhaften Ausführungsform der Bogenbremseinrichtung ist die pneumatische Bogenbremse mit einem Aktor, wie z. B. einem Spindelmotor oder einem steuerbaren Elektromotor, verbunden und die Verstellung der pneumatischen Bogenbremse geschieht dabei aktorisch durch diesen Aktor. In einer vorteilhaften Weiterbildung ist der Aktor mit einer Steuereinheit verbunden und wird durch diese angesteuert. Die Steuereinheit bewirkt, dass die pneumatische Bogenbremse automatisch in Abhängigkeit vom Format des Bogens und vom Format der Bearbeitungswerkzeuge der Bearbeitungsstation positioniert wird. Entspricht das Bogenformat dem Format der Bearbeitungswerkzeuge, so wird die pneumatische Bogenbremse bevorzugt auf eine Position relativ zur Hinterkante eines Bogens in seiner Ruheposition in der Bearbeitungsstation positioniert. Bei unterformatigem Bogenformat, d. h. wenn das Bogenformat kleiner als das Format der Bearbeitungswerkzeuge ist, wird die pneumatische Bogenbremse auf die - in Bogentransportrichtung gesehen - hintere Kante des Bearbeitungswerkzeuges eingestellt, so dass es während den Hubbewegungen des Bearbeitungswerkzeugs zu keinen Kollisionen zwischen Werkzeug und Bogenbremseinrichtung kommen kann.

In einer vorteilhaften Weiterbildung der Bogenbremseinrichtung verfügt diese über eine Klemmeinrichtung zum Arretieren des Trägers mit den Bremsbürsten relativ zum Maschinengestell der Bogenstanz- und / oder -prägemaschine. Die Arretierung kann dabei pneumatisch, hydraulisch, elektromechanisch oder mechanisch-manuell erfolgen.

In einer vorteilhaften Weiterbildung der Bogenbremseinrichtung handelt es sich bei der pneumatischen Bogenbremse um eine nach dem Bernoulli-Prinzip arbeitende Düsenleiste. In einer weiteren vorteilhaften Weiterbildung ist die mindestens eine Bremsbürste schwenkbar an dem Träger gelagert und kann getaktet um eine Achse parallel zur Erstreckungsrichtung des Trägers getaktet geschwenkt werden, so dass die mind. eine Bremsbürste temporär auf einen Bogen wirkt.

Die Erfindung betrifft auch eine Bogenstanz- und / oder -prägemaschine mit einer wie oben beschriebenen Bogenbremseinrichtung. Vorteilhafterweise sind alle Bedienelemente, welche zum Bedienen der Bogenbremseinrichtung und zum Verschieben der pneumatischen Bogenbremse und / oder des Trägers notwendig sind, auf der Bedienerseite der Bogenstanz- und / oder -prägemaschine angeordnet. Dadurch wird eine einfache und ergonomische Einstellung bei kürzeren Rüstzeiten ermöglicht.

Die Erfindung betrifft auch ein Verfahren zur Veränderung und Einstellung der Position einer pneumatischen Bogenbremse und mindestens einer Bremsbürste einer Bogenbremseinrichtung. Vor einem Auftragswechsel, auch Jobwechsel genannt, wurde die Bremseinrichtung automatisch aus dem Kollisionsbereich mit den Werkzeugen in ihre - in Bogentransportrichtung betrachtet - stromaufwärtigste Position verfahren. Eventuell wurde der Bremsbürstenträger manuell noch weiter stromaufwärtig verschoben. Dies ermöglicht ein problemloses Einbringen der Bearbeitungswerkzeuge in die Bearbeitungsstation. Ausgehend von dieser Position wird die pneumatische Bogenbremse durch einen Aktor automatisch in Bogentransportrichtung verschoben, so dass die pneumatische Bogenbremse auf die Bogenhinterkante oder die Hinterkante eines Bearbeitungswerkzeugs der Bearbeitungsstation eingestellt wird. Da die pneumatische Bogenbremse und der Träger mit den Bremsbürsten mechanisch gekoppelt sind, wird dabei der Träger mit verschoben. In einem nächsten Schritt kann der Träger zusätzlich noch manuell verschoben werden. Wurde der Bremsbürstenträger vor seiner Verschiebung aufgrund des Auftragswechsels angehoben, so wird der Bremsbürstenträger nun in seine Arbeitsposition abgesenkt. In einem nachfolgenden Schritt wird die Klemmeinrichtung aktiviert und der Träger damit relativ zum Maschinengestellt fixiert.

Weiter ist es vorteilhaft, wenn die Bogenstanz- und -prägemaschine über getrennte Antriebe des Bogentransportsystems und der einzelnen Bearbeitungsstationen verfügt. Der Antrieb des Bogentransportsystems kann dabei insbesondere als elektrischer Linearantrieb mit Wechselfeldmotoren ausgebildet sein.

Hinsichtlich weiterer vorteilhafter Ausgestaltungen der Erfindung wird auf die Unteransprüche sowie die Beschreibung eines Ausführungsbeispiels unter Bezugnahme auf die beiliegenden Zeichnungen verwiesen.

### Ausführungsbeispiel

Die Erfindung soll an Hand eines Ausführungsbeispiels noch näher erläutert werden. Es zeigen in schematischer Darstellung
- Fig. 1: eine Bogenstanz- und -prägemaschine mit einer erfindungsgemäßen Bogenbremseinrichtung
- Fig. 2: die Bogenbremseinrichtung in einer Ansicht
- Fig. 3: die Bogenbremseinrichtung in einer Draufsicht

In Figur 1 ist der prinzipielle Aufbau einer Bogenstanz- und -prägemaschine 100 zum Stanzen, Ausbrechen und Ablegen von Bögen aus Papier, Pappe und dergleichen dargestellt. Die Stanz- und Prägemaschine 100 besitzt einen Anleger 1, eine Stanzstation 2, eine Ausbrechstation 3 und einen Ausleger 4, die von einem gemeinsamen Maschinengehäuse 5 getragen und umschlossen werden.

Die Bögen 6 werden durch einen Anleger 1 von einem Stapel vereinzelt, dem Bogentransportsystem 7 zugeführt und von an Greiferbrücken eines Greiferwagens 8 befestigten Greifern an ihrer Vorderkante ergriffen und in Bogentransportrichtung B intermittierend durch die verschiedenen Stationen 2, 3 und 4 der Stanz- und Prägemaschine 100 hindurchgezogen.
Das Bogentransportsystem besitzt 7 mehrere Greiferwagen 8, so dass mehrere Bögen 6 gleichzeitig in den verschiedenen Stationen 2, 3 und 4 bearbeitet werden können.

Die Stanzstation 2 besteht aus einem unteren Tiegel, einem sog. Untertisch 9, und einem oberen Tiegel, einem sog. Obertisch 10. Der Obertisch 10 ist vertikal hin- und herbewegbar gelagert und mit Stanz- und Rillmessern versehen. Der Untertisch 9 ist fest im Maschinengestell gelagert und mit einer Gegenplatte zu den Stanz- und Rillmessern versehen.

Der Greiferwagen 8 transportiert den Bogen 6 von der Stanz- und Prägestation 2 in die nachfolgende Ausbrechstation 3, die mit Ausbrechwerkzeugen ausgestattet ist. In der Ausbrechstation 3 werden mit Hilfe der Ausbrechwerkzeuge die nicht benötigten Abfallstücke aus dem Bogen 6 nach unten herausgestoßen, wodurch die Abfallstücke 11 in einen unter der Station eingeschobenen behälterartigen Wagen 12 fallen.

Von der Ausbrechstation 3 gelangt der Bogen 6 in den Ausleger 4, wo der Bogen 6 entweder nur einfach abgelegt wird, oder aber gleichzeitig eine Trennung der einzelnen Nutzen erfolgt. Der Ausleger 4 verfügt über eine pneumatische Bogenbremse 42, welche von unten auf einen jeweiligen Bogen 6 wirkt, und über eine Bremsbürste 42, welche von oben auf einen jeweiligen Bogen 6 wirkt. Beide Bremseinrichtungen 42, 43 sind auf die Bogenhinterkante des Bogens 6 positioniert. Der Ausleger 4 kann auch eine Palette 13 enthalten, auf der die einzelnen Bögen 6 in Form eines Stapels 14 aufgestapelt werden, so dass nach Erreichen einer bestimmten Stapelhöhe die Paletten 14 mit den aufgestapelten Bögen 6 aus dem Bereich der Stanz- und Prägemaschine 100 weggefahren werden können.

Fig. 2 zeigt die erfindungsgemäße Bogenbremseinrichtung in einer Ansicht. Die Vorrichtung umfasst zwei verschiedene Bremselemente: eine pneumatische Bogenbremse 41, welche als Düsenleiste ausgeführt ist, und eine Mehrzahl von Bremsbürsten 42. Die pneumatische Bogenbremse 41 ist unterhalb der Bogentransportebene E angeordnet und wirkt von unten auf einen in Bogentransportrichtung B transportierten Bogen 6, indem sie diesen ansaugt. Die Bremsbürsten 42 sind oberhalb der Bogentransportebene E angeordnet und wirken von oben auf einen in Bogentransportrichtung B transportierten Bogen 6, indem sie auf diesem mit leichtem Druck abstreifen. Die Bremsbürsten 42 sind so an einem sich quer zur Bogentransportrichtung B erstreckenden Träger 46 angeordnet, dass die Bremsbürsten 42 durch eine Schwenkbewegung D getaktet geschwenkt werden können. Durch die Schwenkbewegung D werden die Bremsbürsten 42 auf einen Bogen 6 abgesenkt, wenn sich dieser unterhalb der Bremsbürsten 42 befindet und anschließend wieder abgehoben.

Die pneumatische Bogenbremse 41 und der Bremsbürstenträger 46 sind über einen Mitnehmerbolzen 44 mechanisch gekoppelt. Der Mitnehmerbolzen 44 wird von einer Feder gegen eine sich in dem Träger 46 befindliche Nut 43 gepresst. Der Mitnehmerbolzen 44 ist dabei höhenbeweglich H in der pneumatischen Bogenbremse 41 gelagert. Die Nut 43 kann dabei wie dargestellt an ihren Enden begrenzt sein. Dadurch wird der Träger 46 durch den Mitnehmerbolzen 44 in und entgegen der Transportrichtung B mitgenommen. Ist die Nut 43 nur an einem ihrer letzten Enden begrenzt, so wird der Träger 46 durch den Mitnehmerbolzen 44 nur in eine Richtung mitgenommen. Die Rückstellung kann dann manuell erfolgen.

Die pneumatische Bogenbremse 41 kann in und entgegen der Bogentransportrichtung B wie durch den Doppelpfeil a1 angedeutet, bewegt, d.h. verschoben werden. Die pneumatische Bogenbremse 41 wird dabei durch einen Aktor, insbesondere durch einen Elektromotor, angetrieben. Dadurch wird ermöglicht, dass die pneumatische Bogenbremse 41 in Abhängigkeit vom Bogenformat auf eine optimale Position positionierbar ist relativ zur Hinterkante eines Bogens in seiner Ruheposition während der Bearbeitung in der Bearbeitungsstation. Zum Werkzeugwechsel können die Bremselemente 41,42 automatisch aus dem Kollisionsbereich verfahren werden. Aufgrund der mechanischen Kopplung von pneumatischer Bogenbremse 41 und Träger 46 wird beim Verschieben der pneumatischen Bogenbremse 41 der Träger 46 mitverschoben. Sobald sich die pneumatische Bogenbremse 41 in der richtigen Position befindet, kann der Träger 46 innerhalb den Abmessungen der Nut 43 in oder entgegen der Bogentransportrichtung B zusätzlich verschoben werden. Diese zusätzliche Verschiebung a2 geschieht bevorzugt manuell und erlaubt eine exaktere Positionierung der Bremsbürsten 42 in Abhängigkeit vom Bogenformat der Bogen 6 und ermöglicht, die den Bremsbürstenträger 46 weiter aus dem Kollisionsbereich mit den Oberwerkzeugen zu verschieben. Sobald auch die Bremsbürsten 42 richtig positioniert sind, kann der Träger 46 in seine Arbeitsposition in Richtung H abgesenkt und, wie in Fig. 3 dargestellt, relativ zum Maschinengestellt 5 arretiert werden.

Fig. 3 zeigt eine Draufsicht auf die erfindungsgemäße Bogenbremseinrichtung. Mit dem Bremsbürstenträger 46 ist eine Klemmeinrichtung 45 verbunden, durch welche der Träger 46 an fest mit dem Maschinengehäuse 5 verbundenen Leisten arretiert wird. Die pneumatische Bogenbremse 41 ist in Fig. 3 nicht zu sehen, da diese vom Träger 46 verdeckt wird.

### Bezugszeichenliste

- 1: Anleger
- 2: Stanzstation
- 3: Ausbrechstation
- 4: Ausleger
- 5: Maschinengehäuse
- 6: Bogen
- 7: Bogentransportsystem
- 8: Greiferwagen
- 9: Untertisch
- 10: Obertisch
- 11: Abfallstücke
- 12: Wagen
- 13: Palette
- 14: Auslagestapel
- 15: Steuerung mit Interface und Eingabegeräten
- 16: Zuführtisch

- 40: Bogenbremseinrichtung
- 41: Pneumatische Bogenbremse
- 42: Bremsbürste
- 43: Nut
- 44: Mitnehmerbolzen
- 45: Klemmeinrichtung
- 46: Träger
- 47: Motor

- 100: Bogenstanz- und -prägemaschine

- a1: automatische Einstellung
- a2: manuelle Einstellung

- B: Bogentransportrichtung
- E: Bogentransportebene
- D: Schwenkbeweglichkeit Bremsbürste
- H: Höhenbeweglichkeit Mitnehmer

## Patentansprüche

1. Bogenbremseinrichtung (40) für eine Bogenstanz- und/oder -prägemaschine (100) zum Abbremsen von Bogen (6) aus Papier, Pappe und dergleichen in einer Bearbeitungsstation (2, 3, 4) der Bogenstanz- und/oder -prägemaschine,
umfassend eine verschiebliche pneumatische Bogenbremse (41) und einen verschieblichen Träger (46), an welchem mindestens eine Bremsbürste (42) angebracht ist,
**dadurch gekennzeichnet,**
**dass** die pneumatische Bogenbremse (41) und der Träger (46) mechanisch gekoppelt sind, und eine Verschiebung der pneumatischen Bogenbremse (41) eine Verschiebung des Trägers (46) bewirkt, und
**dass** die pneumatische Bogenbremse (41) und der Träger (46) in und entgegen der Bogentransportrichtung (B) verschieblich sind, und
**dass** der Träger (46) relativ zur pneumatischen Bogenbremse (41) in und / oder entgegen der Bogentransportrichtung (B) verschieblich ist.

2. Bogenbremseinrichtung nach Anspruch 1,
**dadurch gekennzeichnet,**
**dass** die pneumatische Bogenbremse (41) mit einem Aktor (47), insbesondere einem Elektromotor, verbunden ist, und die Verstellung der pneumatischen Bogenbremse (41), aktorisch geschieht.

3. Bogenbremseinrichtung nach Anspruch 1,
**dadurch gekennzeichnet,**
**dass** der Aktor (47) mit einer Steuereinheit (15) verbunden ist, durch diese angesteuert wird und die pneumatische Bogenbremse (41) automatisch in Abhängigkeit vom Format des Bogens (6) und vom Format der Bearbeitungswerkzeuge der Bearbeitungsstation (2; 3; 4) positionierbar ist, und

4. Bogenbremseinrichtung nach einem der vorangehenden Ansprüche,
**dadurch gekennzeichnet,**
**dass** die Bogenbremseinrichtung (40) über eine Klemmeinrichtung (45) zum Arretieren des Trägers (46) verfügt.

5. Bogenbremseinrichtung nach einem der vorangehenden Ansprüche,
**dadurch gekennzeichnet,**
**dass** es sich bei der pneumatischen Bogenbremse (41) um eine nach dem Bemoulli-Prinzip arbeitende Düsenleiste handelt.

6. Bogenbremseinrichtung nach einem der vorangehenden Ansprüche,
**dadurch gekennzeichnet,**
**dass** die mindestens eine Bremsbürste (42) schwenkbar an dem Träger (46) gelagert und getaktet um eine Achse senkrecht zur Bogentransportrichtung (B) schwenkbar ist.

7. Bogenstanz- und/oder -prägemaschine (100) mit einer Bogenbremseinrichtung (40) nach einem der vorangehenden Ansprüche.

8. Bogenstanz- und/oder -prägemaschine nach Anspruch 7,
**dadurch gekennzeichnet,**
**dass** die Bogenbremseinrichtung über Bedienelemente zum Verschieben der pneumatischen Bogenbremse und / oder des Trägers verfügt, welche alle auf der Bedienerseite der Bogenstanz- und/oder -prägemaschine angeordnet sind.

9. Verfahren zur Veränderung und Einstellung der Position von pneumatischer Bogenbremse (41) und mindestens einer Bremsbürste (42) einer Bogenbremseinrichtung (40) nach einem der Ansprüche 4 bis 6 bedingt durch einen Auftragswechsel mit nachfolgenden Schritten.
a) Automatisches Verschieben (a1) der pneumatischen Bogenbremse (41) durch den Aktor (47) in ihre stromaufwärtigste Position, wobei bei dem Verschieben der Träger (46) mit verschoben wird.
b) Optional manuelles Verschieben (a2) des Trägers (46) mit der mindestens einen Bremsbürste (42).
c) Werkzeugwechsel in der Bearbeitungsstation (2, 3, 4)
d) Automatisches Verschieben (a1) der pneumatischen Bogenbremse (41) durch den Aktor (47) auf eine optimale Position in Abhängigkeit vom Bogenformat oder dem Format der Bearbeitungswerkzeuge der Bearbeitungsstation (2, 3, 4), wobei bei dem Verschieben der Träger (46) mit verschoben wird.
e) Optional manuelles Verschieben (a2) des Trägers (46) mit der mindestens einen Bremsbürste (42).
f) Aktivieren der Klemmeinrichtung (45) zum Arretieren des Trägers (46).

## Claims

1. Sheet braking device (40) for a sheet-fed diecutting and/or embossing machine (100) for braking sheets (6) of paper, board and the like in a processing station (2, 3, 4) of the sheet-fed diecutting and/or embossing machine, comprising a movable pneumatic sheet brake (41) and a movable carrier (46) on which at least one brake brush (42) is arranged,
**characterized in**
**that** the pneumatic sheet brake (41) and the carrier (46) are mechanically coupled and that a movement of the pneumatic sheet brake (41) causes a movement of the carrier (46), and that the pneumatic sheet brake (41) and the carrier (46) are movable in and against the direction of sheet transport (B), and
**that** the carrier (46) is movable relative to the pneumatic sheet brake (41) in and/or against the direction of sheet transport (B).

2. Sheet braking device according to Claim 1,
**characterized in**
**that** the pneumatic sheet brake (41) is connected to an actuator (47), in particular an electric motor, and that the adjustment of the pneumatic sheet brake (41) is done by actuator.

3. Sheet braking device according to Claim 1,
**characterized in**
**that** the actuator (47) is connected to and actuated by a control unit (15) and that the pneumatic sheet brake (41) is automatically positionable as a function of the format of the sheet (6) and of the format of the processing tools of the processing station (2; 3; 4).

4. Sheet braking device according to one of the preceding claims,
**characterized in**
**that** the sheet braking device (40) includes a clamping device (45) for locking the carrier (46).

5. Sheet braking device according to one of the preceding claims,
**characterized in**
**that** the pneumatic sheet brake (41) is a nozzle bar operating according to Bernoulli's principle.

6. Sheet braking device according to one of the preceding claims,
**characterized in**
**that** the at least one brake brush (42) is swivellably supported on the carrier (46) and is swivellable in a timed way about an axis that is perpendicular to the direction of sheet transport (B).

7. Sheet-fed diecutting and/or embossing device (100) including a sheet braking device (40) according to one of the preceding claims.

8. Sheet-fed diecutting and/or embossing device according to Claim 7,
**characterized in**
**that** the sheet braking device includes operating elements for moving the pneumatic sheet brake and/or the carrier, all operating elements being arranged on the operator side of the sheet-fed diecutting and/or embossing machine.

9. Method for changing and setting the position of a pneumatic sheet brake (41) and of at least one brake brush (42) in a sheet braking device (40) according to one of Claims 4 to 6 due to a job change,
comprising the following steps:
a) automatic movement (a1) of the pneumatic sheet brake (41) by the actuator (47) into its position that is furthest upstream, co-moving the carrier (46) in the process,
b) optional manual movement (a2) of the carrier (46) with the at least one brake brush (42),
c) change of tools in the processing station (2, 3,4)
d) automatic movement (a1) of the pneumatic sheet brake (41) by the actuator (47) to an optimum position as a function of the sheet format or of the format of the processing tools of the processing station (2, 3, 4), co-moving the carrier (46) in the process,
e) optional manual movement (a2) of the carrier (46) with the at least one brake brush (42),
f) activation of the clamping device (45) to lock the carrier (46).

## Revendications

1. Dispositif de freinage de feuilles (40) pour une machine de découpe et/ou de gaufrage de feuilles (100) pour freiner des feuilles (6) en papier, carton et similaire dans une station de traitement (2, 3, 4) de la machine de découpe et/ou de gaufrage de feuilles comprenant un frein de feuilles pneumatique coulissant (41) et un support coulissant (46), sur lequel est placée au moins une brosse de frein (42)
**caractérisé en ce que**
le frein de feuille pneumatique (41) et le support (46) sont accouplés mécaniquement et un coulissement du frein de feuille pneumatique (41) provoque un coulissement du support (46),
**en ce que** le frein de feuille pneumatique (41) et le support (46) sont coulissants dans et à l'encontre de la direction de transport de feuilles (B) et
**en ce que** le support (46) est coulissant par rapport au frein de feuilles pneumatique (41) dans et à l'encontre de la direction de transport de feuilles (B)

2. Dispositif de freinage de feuilles selon la revendication 1,
**caractérisé en ce que**
le frein de feuille pneumatique (41) est relié à un actionneur (47), en particulier un moteur électrique et le déplacement du frein de feuilles pneumatique (41) s'effectue par actionneur.

3. Dispositif de freinage de feuilles selon la revendication 1,
**caractérisé en ce que**
l'actionneur (47) est relié à une unité de commande (15) qui commande ce dernier et le frein de feuilles pneumatique (41) est positionnable automatiquement en fonction du format de la feuille (6) et du format des outils de traitement de la station de traitement (2; 3; 4).

4. Dispositif de freinage de feuilles selon l'une des revendications précédentes,
**caractérisé en ce que**
le dispositif de freinage de feuilles (40) dispose d'un dispositif de serrage (45) pour le blocage du support (46).

5. Dispositif de freinage de feuilles selon l'une des revendications précédentes,
**caractérisé en ce que** le frein de feuille pneumatique (41) est une barre de buses fonctionnant selon le principe de Bernoulli.

6. Dispositif de freinage de feuilles selon l'une des revendications précédentes,
**caractérisé en ce qu'**au moins brosse de freinage (42) est logée pivotante sur le support (46) et est pivotante de manière cadencée autour d'un axe perpendiculairement au dispositif de transport de feuille (B).

7. Machine de découpe et/ou de gaufrage (100) comprenant un dispositif de freinage de feuille (40) selon l'une des revendications précédentes.

8. Machine de découpe et/ou de gaufrage selon la revendication 9,
**caractérisée en ce que**
le dispositif de freinage de feuilles dispose d'éléments de commande pour le coulissement des freins de feuilles pneumatiques et/ou du support lesquels sont disposés sur le côté opérateur de la machine de découpe et/ou de gaufrage.

9. Procédé pour la modification et le réglage de la position du frein de feuilles pneumatique (41) et au moins d'une force de freinage (42) d'un dispositif de freinage de feuille (40) selon l'une des revendications 4 à 6, conditionné par un changement de commande avec les étapes suivantes :
a) déplacement automatique (a1) du frein de feuilles pneumatique (41) par l'actionneur (47) dans sa position la plus en amont, le support (46) étant entraîné dans le déplacement,
b) déplacement manuel optionnel (a2) du support (46) avec au moins une brosse de freinage (42).
c) changement d'outil dans la station de traitement (2, 3, 4)
d) déplacement automatique (a1) du frein de feuilles pneumatique (41) par l'actionneur (47) à une position optimale en fonction du format de la feuille (6) et du format des outils de traitement de la station de traitement (2, 3, 4), le support (46) étant entraîné dans le déplacement.
e) déplacement manuel optionnel (a2) du support (46) avec au moins une brosse de freinage (42)).
f) activation du dispositif de serrage (45) pour le blocage du support (46).
